# EUROPÄISCHE PATENTSCHRIFT

(11) **EP 3 516 149 B1**
(45) Veröffentlichungstag und Bekanntmachung des Hinweises auf die Patenterteilung: **08.07.2020**
(21) Anmeldenummer: 17761845.1
(22) Anmeldetag: 28.08.2017
(51) Int. Cl.: E06B 5/11

(54) **KOMBINATION AUS FLÜGELRAHMEN UND BLENDRAHMEN**
COMBINATION OF LEAF/SASH FRAME AND CASING FRAME
COMBINAISON D'UN CHÂSSIS DE BATTANT ET D'UN CHÂSSIS DORMANT

(30) Priorität: 20.09.2016 DE 202016005742 U
(43) Veröffentlichungstag der Anmeldung: 31.07.2019
(73) Patentinhaber: Siegenia-Aubi KG, 57234 Wilnsdorf (DE)
(72) Erfinder: KLUGE, Christian, 57080 Siegen (DE); DINGER, Georg, 57074 Siegen (DE); WEBER, Matthias, 31515 Wunstorf (DE); SCHNITTERT, Sebastian, 57258 Freudenberg (DE); JUNG, Michael, 57482 Wenden (DE)
(86) Internationale Anmeldenummer: PCT/EP2017/071482
(87) Internationale Veröffentlichungsnummer: WO 2018/054653

(56) Entgegenhaltungen:
- DE-U1- 20 215 822
- GB-A- 2 290 336
- GB-A- 2 365 053

## Beschreibung

Die Erfindung betrifft eine Kombination aus Flügelrahmen und Blendrahmen nach dem Oberbegriff des Anspruchs 1. Derartige Kombinationen sind bereits bekannt.

Die DE20215822 U offenbart einen Kombination aus Flügelrahmen und Blendrahmen nach dem Oberbegriff des Anspruchs 1.

Die EP 1116847 A2 offenbart einen solche Kombination, bei der am Flügel ein Treibstangenbeschlag angebracht ist, der mit Riegelelementen und Riegeleingriffen eine Verschlussstellung bewirken kann, in der der Flügel gegenüber dem Rahmen festgelegt ist. Um im Falle eines Einbruchs das unbefugte Öffnen des Flügels zu erschweren, sind Mittel vorgesehen, welche die Falzluft einschränken und die eine Abstützung des Flügelfalzes gegen den Rahmenfalz bewirken. Dadurch kann der Flügel nur noch in eingeschränktem Maße relativ zum Rahmen durch Einbruchswerkzeuge verschoben werden. Die Riegelelemente und Riegeleingriffe können dadurch in geringerem Maße kraftbeaufschlagt werden und der Gesamtwiderstand des Fensters oder der Tür wird verbessert. Nachteilig dabei ist es, dass diese Ausgestaltung eine vergrößerte Sorgfalt bei der Herstellung des Fensters oder der Tür erfordert, da für die Funktionen des Flügels eine umlaufende Falzluft erforderlich ist.

Die EP 0816609 A2 offenbart eine Kombination eines Blendrahmens und eines Flügelrahmens, wobei am Flügelrahmen ein Treibstangenbeschlag angeordnet ist. Dieser ist mit herkömmlichen Riegelelementen und Riegeleingriffen, aber auch mit Verschlusskeilen ausgestattet. Die Verschlusskeile sind am Treibstangenbeschlag am Blendrahmen angeordnet. Eine Verriegelungsstelle wird durch ein Paar dieser Keile gebildet. Die Keile einer Paarung liegen mit ihren Spitzen, welche die geringsten Abmessungen senkrecht zu den Falzen besitzen, aneinander. Der dem Blendrahmen zugeordnete Keil ist ortsfest an diesem befestigt und kann bei Betätigung und damit einhergehende Verschiebung der Treibstange in und außer Kontakt mit dem an der Treibstange befestigten Keil gebracht werden. In einer Verschlussstellung sind die Riegelelemente im Eingriff mit den Riegeleingriffen und die einander zugeordneten Keile liegen mit den Keilflächen aneinander, so dass sich die zwischen den Falzflächen wirksame Erstreckung der Keile maximiert. Eine Verschiebung des Flügelrahmens zum Blendrahmen ist dadurch erschwert. Nachteilig ist dabei, dass der Treibstangenbeschlag vergleichsweise schwer zu bedienen ist, so dass die Keile bei einer normalen Betätigung alle mit geführt werden müssen und nach einem gewissen Zeitablauf die Falzluft durch Absenkung des Flügels reduziert wird, infolgedessen die Keile zur Unzeit und einem nicht vorgesehenen Maße zusammentreffen. Zu dem setzen die beweglichen Keile an dem Treibstangenbeschlag längere Führungen der bewegten Elemente voraus, die frei von Befestigungselementen bleiben, was die Einbruchshemmung reduziert.

Aus der US 2007/0289219 A1 ist ein Flügelheber bekannt, der einen schwenkbar gelagerten zweiarmigen Hebel vorsieht, dessen erster Arm beim Schließen des Flügels an diesem anschlägt und damit eine Schwenkbewegung des Hebels bewirkt, so dass sich der zweite Arm an dem Flügel anlehnt. Die Anordnung der Hebelarme ist so getroffen, dass in der Soll-Stellung beide Hebelarme anliegen. Für eine Wirksamkeit bei einem Einbruch ist diese Ausgestaltung nicht geeignet, da sie zwar ein bewegliches Element in Form des Hebels vorsieht, aber nur eine wirksame Stellung gegen eine Verkleinerung der Falzluft durch Verschieben des Flügeln.

Um die Einbruchhemmung zu verbessern, werden als Verriegelungselemente üblicherweise sogenannte Pilzkopfzapfen verwendet, wie aus der DE 8402163 U1 bekannt. Die hieraus bekannten Riegelelemente hintergreifen mit einem gegenüber einem Schaft durchmesservergrößerten Kopf den Rand eines im Schließblech angebrachten Schließschlitzes. Dadurch wird einer Verlagerung des Verriegelungselementes aus dem Schließblech senkrecht zur Falzebene entgegengewirkt. Im Falle eines Einbruchs versuchen die Täter daher zunächst mittels geeigneter Werkzeuge eine Verschiebung des Flügelrahmens herbeizuführen, um entweder mit größerem Werkzeug und größeren Kräften die Befestigungen der Beschlagteile zu überfordern oder die Verriegelungselemente durch Verschiebung längs des Falzes aus den Schließblechen zu drängen. Um dem zu begegnen, wird die Anzahl der Verriegelungselemente vergrößert, was den Aufwand bei der Montage und die Kosten negativ beeinflusst.

Die GB 2 365 053 A offenbart ein Sicherungselement. Dieses besteht aus einem im Rahmen- oder Flügelfalz angebrachten ersten Bauteil 11 und einem zweiten, im Flügel- oder Rahmenfalz angebrachten zweiten Bauteil 12. Das erste Bauteil bildet einen Hintergriff für ein mittels einer Feder verlagerbares Riegelelement. Aufgrund der Anordnung ist diese Vorrichtung nur nahe an den Scharnierbändern einsetzbar und bewirkt ein problemloses Einschwenken eines fallenähnlichen Elementes hinter einen ortfesten Eingriff. Nachteilig ist dabei, dass derartige Sicherungsvorrichtung nicht an anderen Stellen des Flügels oder Rahmens angeordnet werden können, und die Scharnierseite ohnehin durch die Bildung von Achsen mittels der Scharniere gut gesichert ist.

Aufgabe der Erfindung ist es daher eine Kombination aus Flügelrahmen und Blendrahmen zu finden, die im Falle eines Einbruchs aktiv einer Verschiebung des Flügelrahmens relativ zum Blendrahmen entgegenwirkt und die eigentliche alltägliche Funktion des Beschlages nicht beeinträchtigt.

Zur Lösung dieser Aufgabe ist vorgesehen, dass im Falzluftbereich zwischen Flügelrahmen und Blendrahmen zumindest eine Baugruppe vorgesehen ist, welches sich infolge einer Verlagerung des Flügels und Vergrößerung des Falzluftbereiches in seiner wirksamen Erstreckung zwischen den Falzen an deren Abstand selbstständig anpasst. Diese Ausgestaltung bewirkt, dass die Baugruppe einer temporären Ausdehnung der vergrößerten Falzluft folgend ihre wirksame Erstreckung anpasst und dadurch einer entgegengesetzt wirkenden Verschiebung des Flügels entgegenwirkt. Die Falzluft wird durch die Baugruppe auf ein Mindestmaß eingeschränkt und eine Krafteinwirkung auf die Riegelelemente reduziert. Gleichzeitig ist die Baugruppe nicht oder nicht sperrend in der Normalfunktion wahrnehmbar und die Komplexität des Verriegelungsbeschlages bleibt gering. Die Baugruppe kann auch beliebig nachgerüstet werden und ist unabhängig von der Beschaffenheit des Verschlussbeschlages.

Eine Weiterbildung sieht vor, dass die Baugruppe ein Paar von Verschlusskeilen umfasst, die am Blendrahmen oder am Flügelrahmen unabhängig vom Beschlag angeordnet sind, und durch eine Kraftspeichereinrichtung aus einer ersten Lage, in der die Verschlusskeile mit ihren Spitzen aneinander stehen in eine Lage kraftbeaufschlagt sind, in der die Spitzen und der Rücken der Keile aneinander liegen und die Keile durch eine Fixierung in der ersten Lage gehalten sind, die bei Verlagerung des Flügels zum Rahmen aufgehoben wird. Diese erste und einfache Ausführungsform bleibt im Normalbetrieb des Flügelrahmens ohne Funktion.

Eine Weiterbildung dieser Ausführungsform sieht vor, dass die Keilflächen mit einer Kleinverzahnung versehen ist, die zur Falzfläche parallele Planflächen und in Wirkrichtung der Kraftspeichereinrichtung ansteigende Schrägen ausbildet, so dass die Keile durch eine senkrecht zur Falzfläche wirkende Kraft nicht zurückdrückbar sind.

Ein anderes Ausführungsbeispiel sieht vor, dass die Baugruppe aus mehreren planparallelen Platten besteht, die um eine annähernd senkrecht zu einem Falz verlaufende Achse schwenkbar gelagerten sind und die jeweils mit einem Kraftspeicher beaufschlagt werden und geschichtet die Erstreckung haben. Diese Ausgestaltung ist besonders einfach und robust. Die Platten können durch Stanzen aus Blech hergestellt werden, lassen sich in ihrer Lage bei einem Einbruch durch Normalkräfte nicht verlagern.

Hierbei kann auch mit Vorteil vorgesehen werden, dass die Platten beim Schließen des Flügels von einem am Flügelrahmen oder Blendrahmen angeordneten Anschlag in eine Vorratslage gedrängt werden. Die Platten werden dadurch entgegen der Rückstellkraft des Kraftspeichers bewegt und bleiben dadurch beweglich.

Eine weitere alternative Ausgestaltung sieht vor, dass die Baugruppe einen in Richtung des gegenüberliegenden Falzes verschiebbaren und kraftbeaufschlagten T-Stempel umfasst, der in einer Führung eines Grundkörpers spielarm gelagert ist und der eine quer zu seiner Führung verlaufende geneigte asymmetrische Kopffläche besitzt, deren kürzerer T- Schenkel zur Öffnungsrichtung weist. Diese Ausgestaltung ist sehr einfach aufgebaut aber wirksam, da sich der Stempel in der Führung bei einer asymmetrischen Belastung durch Flügel- oder Rahmenfalz verkantet und nicht in den Grundkörper zurückschiebbar ist.

Eine stabilere Ausgestaltung dazu sieht vor, dass die Führung des T-Stempels rechteckig ausgeführt ist.

Nach einem weiteren Ausführungsbeispiel ist vorgesehen, dass die Baugruppe einen am Blendrahmen und einen am Flügelrahmen gelagerten Keil umfasst und zumindest ein Keil quer zur Falzfläche beweglich ist und die Keile mit in Schließrichtung abfallenden Keilflächen versehen sind.

Eine besondere Ausgestaltung sieht dazu vor, dass die Keilflächen treppenstufenartig geformt sind, so dass Normalkräfte nicht zu einer Verlagerung der Keile führen.

Weitere vorteilhafte Ausgestaltungen sind in den Zeichnungen dargestellt. Es zeigt:
- Fig. 1: ein erstes Ausführungsbeispiel der Baugruppe zur Anordnung im Falzluftbereich eines Fensters oder einer Tür in einer Ansicht ohne Flügel und Rahmen.
- Fig. 2: das Ausführungsbeispiel nach Fig. 1 in einem Längsschnitt in einer ersten fixierten Lage,
- Fig. 3: das Ausführungsbeispiel entsprechend Fig. 2 in einer ersten unfixierten Lage,
- Fig. 4: das Ausführungsbeispiel entsprechend Fig. 2 in einer aktivierten Lage,
- Fig. 5: eine Explosionsdarstellung des Ausführungsbeispiel nach Fign. 1 bis 4,
- Fig. 6: einen Schnitt durch einen Flügel und einen Rahmen eines Fensters mit einem zweiten Ausführungsbeispiel der Baugruppe,
- Fig. 7: eine Explosionszeichnung der Baugruppe des zweiten Ausführungsbeispiels in einer Ansicht von hinten,
- Fig. 8: eine Explosionszeichnung der Baugruppe des zweiten Ausführungsbeispiels in einer Ansicht von vorne,
- Fig. 9: eine Draufsicht des zweiten Ausführungsbeispiels,
- Fig. 10: einen Schnitt entlang der Linie X-X in Fig. 9,
- Fig. 11: einen Schnitt entlang der Linie XI-XI in Fig. 9,
- Fig. 12: einen Schnitt durch einen Flügel und einen Rahmen eines Fensters mit einem dritten Ausführungsbeispiel der Baugruppe,
- Fig. 13: eine räumliche Darstellung der Baugruppe des dritten Ausführungsbeispiels in einer Ausgangslage,
- Fig. 14: die Darstellung nach Fig. 13 mit teilweise verschobenen Platten entsprechend der in Fig. 12 dargestellten Lage,
- Fig. 15: ein viertes Ausführungsbeispiel der Baugruppe in einer räumlichen Darstellung,
- Fig. 16: eine Explosionsdarstellung des vierten Ausführungsbeispiels in einer ersten Ansicht,
- Fig. 17: eine Explosionsdarstellung des vierten Ausführungsbeispiels in einer zweiten Ansicht und
- Fig. 18: einen Querschnitt des vierten Ausführungsbeispiels.

In der Fig. 1 ist eine Baugruppe 1 zur Ausstattung einer Kombination eines Flügelrahmens 5 und eines Blendrahmens 4 eines Fensters/einer Tür dargestellt. Die Baugruppe 1 wird entsprechend der Fig. 6 in einen zwischen den Falzen 2 und 3 von Blendrahmen 4 und Flügelrahmen 5 liegenden Falzluftbereich 6 befestigt. Nicht in der Fig. 6 dargestellt, ist ein Beschlag, der zur Verriegelung des Flügelrahmens 5 im Blendrahmen 4 dient. Das in den Fign. 1 bis 4 dargestellte erste Ausführungsbeispiel sieht vor, dass die Baugruppe 1 ein Paar von Keilen 10, 11 umfasst, die am Blendrahmen 4 oder am Flügelrahmen 5 unabhängig von einem Beschlag angeordnet sind. Der Keil 10 ist eine langgestreckte Platte 9 mit einer Rampe 12, die in drei parallelen Ebenen 13, 14 und 15 verläuft. Die Rampe 12 gliedert die Platte 9 in einen flacheren Abschnitt 16 und einen dazu erhabenen Bereich 17. Während die äußere Ebene 13 die glatte Begrenzungskante der Platte 9 bildet, stellt die Ebene 14 eine im Wesentlichen parallel dazu verlaufende Kulisse 18 dar. Diese hat einen im spitzen Winkel abknickenden Endabschnitt 19. In die Kulisse 18 greift der Keil 11 mit seitlichen und paarweise angeordneten Zapfen 20, 21 ein. In der in Fig. 2 dargestellten Bereitschaftsstellung ist der Zapfen 21 im Bereich des Endabschnitts 19 und aus dem geradlinigen Kulissenverlauf 22 wegbewegt. Der Keil 11 ist in der in Fig. 2 dargestellten Ausgangslage durch den Eingriff des Zapfens 21 festgelegt. Der Keil 11 ist dabei so ausgelegt, dass der Rücken 23 in der Bereitschaftsstellung etwas über den erhabenen Bereich 17 übersteht. Der Keil 11 weist neben den Zapfen 20, 21 an seiner Unterseite 24 in der Fig. 2 erkennbare Zahnung 25 auf. Die Zahnung 25 ist sägezahnartig ausgelegt und die Zahnspitze weist die Rampe 12 hinauf. während der Zahnfuß oder Rücken einen rechten Winkel zur Unterseite 24 bildet. In der Ebene 15 der Rampe 12 ist eine zweite Zahnung 26 vorgesehen. Diese Zahnung 26 ist spiegelbildlich zur Zahnung 25 ausgeführt, so dass die sich verjüngende Spitze in Richtung des Abschnitts 16 weist. Die Zahnung 26 verläuft im Wesentlichen rechtwinklig zur Längsachse der Platte 9 und parallel zu einer Falzfläche, es kann aber auch vorgesehen werden, dass die Verzahnung geneigt verläuft. Eine einen Kraftspeicher bildende Feder 27 liegt in einer Längsöffnung der Platte 9 und ist einenends an der Platte 9 und anderenends an dem Keil 11 befestigt. In der in Fig. 2 dargestellten Bereitschaftsstellung ist die Feder 27 gespannt. Durch die zur Ebene 14 und 15 erhabenen Ausgestaltung der Ebene 13 entsteht eine Führung für den Keil 11.

Durch die Anordnung ergibt sich folgende Wirkungsweise: Wird der Flügelrahmen 5 bei einem Einbruchsversuch relativ zum Blendrahmen 4 verschoben, beispielsweise dadurch, dass ein Werkzeug an den Flügelrahmen 5 angreift, dann stößt der Falz 3 an den Rücken 23 an oder, wenn die Platte 9 am Flügelrahmen 5 befestigt ist, am Falz 2. Erfolgt eine weitergehende Verlagerung, dann wird der Zapfen 21 aus dem Endabschnitt 19 gedrängt und der Zapfen 21 gelangt in den Bereich des gradlinigen Kulissenverlaufs 22. Der Keil 11 rutscht nun infolge der Kraftbeaufschlagung durch die Feder 27 in Richtung des Bereichs 17 bis der Keil 11 an den gegenüberliegenden Falz 2 oder 3 anstößt. Der Rücken 23 gelangt dadurch früher zur Anlage an den gegenüberliegenden Falz 2 oder 3 und verhindert dadurch, dass der Flügelrahmen 5 in besagter Richtung weiterverschoben werden kann. Die Zahnungen 25, 26 erlauben zwar eine Verschiebung in ansteigender Richtung der Rampe 12, nicht aber in entgegengesetzter Richtung. Besonders Vorteilhaft ist eine Anordnung einer zweiten identisch wirkenden Baugruppe 1 an der gegenüberliegenden Flügelrahmenkante, da dadurch die Verlagerung in beiden Richtungen eingeschränkt werden kann. Der Keil 11 ist auf seiner in Richtung des Bereichs 17 weisenden Seite kleiner Bemessen als am gegenüberliegenden Ende und bildet dadurch eine Spitze 28 und einen Keilrücken 29. Die Platte 9 bildet im Bereich der Rampe 12 den zweiten Keil 10 mit zum Abschnitt 16 weisenden Spitze 30 und dem in Richtung des Bereichs 17 liegenden Keilrückens 31.

Ein Zurückdrücken und Vorrücken des Keils 11 wird, wie vorstehend bereits beschrieben, dadurch verhindert bzw. erreicht, dass die Feder 27 die Keile 10, 11 mit ihren Spitzen 28, 30 aneinander stehen in eine Lage kraftbeaufschlagt sind, in der die Spitzen 28, 30 und die Keilrücken 29, 31 der Keile 10, 11 aneinander liegen und die Keile 10, 11 durch eine Fixierung in der ersten Lage gehalten sind, die bei Verlagerung des Flügelrahmens 5 zum Blendrahmen 4 aufgehoben wird durch Austreten des Zapfens 21 aus dem Endabschnitt 19.

Die Fig.5 zeigt, dass die Baugruppe nach dem ersten Ausführungsbeispiel im Wesentlichen aus nur vier Bauteilen besteht, nämlich der Platte 9, dem Keil 11, der Feder 27 und einem Stift 32 zum Festsetzen der Feder 27 in der Platte 9.

Wie das erste Ausführungsbeispiel zeigt auch das zweite eine im Falzluftbereich 6 zwischen Flügelrahmen 5 und Blendrahmen 4 vorgesehene Baugruppe 1, welche sich infolge einer Verlagerung des Flügelrahmens 5 und damit einhergehender Vergrößerung des Falzluftbereiches 6 in seiner wirksamen Erstreckung 35 zwischen den Falzen 2, 3 an deren Abstand selbstständig anpasst.

Dazu ist im zweiten Ausführungsbeispiel vorgesehen, dass die Baugruppe 1 einen in Richtung des gegenüberliegenden Falzes 2, 3 verschiebbaren und kraftbeaufschlagten T-Stempel 40 umfasst, der in einer Führung 41 oder Muffe eines Grundkörpers 42 spielarm gelagert ist und der eine quer zu seiner Führung 41 verlaufende geneigte asymmetrische Kopfflächen 43, 44 besitzt, deren kürzerer T- Schenkel 45 zur Öffnungsrichtung 46 weist. Diese Ausgestaltung basiert auf der Selbsthemmung des T-Stempels 40, der bei einer normalen axialen Betätigung in der Führung verschiebbar ist, bei einer exzentrischen Belastung jedoch verkantet. Das Prinzip ist als klopfender Specht, z. B. unter http://dodo.fb06.fh-muenchen.de/lab_didaktik/sw-1-10.htm , bereits bekannt.

Die Kopffläche 43, 44 ist bezogen auf eine Horizontale 47 um einen Winkel 48 geneigt, so dass die in Verschlussrichtung 49 liegende hintere Kopffläche 44 einen etwas größeren Abstand zum Falz 2 aufweist, als die Kopffläche 43 an ihrem vorderen Ende 50. In den Figuren 7 bis 11 sind Einzelheiten der Baugruppe 1 verdeutlicht. Der T-Stempel 40 ist in einer Führung 41 des Grundkörpers 42 gelagert und stützt sich über eine Feder 52 an einer Platte 53 ab, die den Grundkörper 42 verschließt. Die Führung 41 ist ihrerseits T-förmig, so dass ein die T-Platte 54 mit dem Steg 55 verbindender Verstärkungssteg 56 in einen rückseitigen Kanal 57 eintreten kann. Ausweislich der Fig. 11 ist die Feder 52 teilweise in einer Bohrung des T-Stempels 40 aufgenommen. Die Führung 41 ist, wie die Fig. 10 zeigt, nahe des oberen Endes verengt ausgeführt und im Bereich darunter etwas erweitert. Aus den Fign. 7 und 8 ist erkennbar, dass der Steg 55 einen rechteckigen Querschnitt besitzt und auch die Führung des T-Stempels 40 rechteckig ausgeführt ist. Die Anordnung der Baugruppe 1 bewirkt beim Schließen des Flügelrahmens 5, dass der T-Stempel 40 durch die Feder 52 beaufschlagt maximal aus dem Grundkörper 42 hervortritt und durch einen Kontakt der Falzfläche 3 mit dem Ende 50 bzw. der Kopffläche 43 zurück in den Grundkörper 42 verschoben wird. Ist der Flügelrahmen 5 geschlossen, dann liegt, wie in Fig. 6 erkennbar, nur noch die äußere Kopffläche 44 am Falz 3 an. Die Erstreckung 35 der Baugruppe 1 entspricht damit dem Abstand der Falze 2, 3, also dem Falzluftbereich 6. Kommt es in Folge eines Verschleißes o.ä. zu einer Änderung des Falzluftbereiches 6 passt sich die Baugruppe 1 entsprechend an.

Bei einem Aufbruchsversuch kommt es hingegen zu einer Verlagerung des Falzes 3, entweder in oder entgegen der Richtungslage des Falzes 2. Bei einer Bewegung weg vom Falz 2 rückt der T-Stempel 40 nach und nimmt die Lage entsprechend Fig. 6 wieder ein, in der der T-Stempel 40 mit der Kopffläche 44 am Falz 3 anliegt. Kommt es aber zu einer Verschiebung des Falzes 3 in Richtung Falzes 2, was einer Verkleinerung des Falzluftbereiches 6 gleichkommt, dann kommt es über den längeren T-Schenkel 58 zu einem Verkanten des Stegs 55 in der Führung 51. Infolgedessen sperrt der T-Stempel 40 eine weitere Verlagerung des Flügelrahmens 5 in Richtung des Blendrahmens 4. Die wirksame Erstreckung der Baugruppe 1 entspricht hierbei immer dem Abstand der Falze 2, 3. Je mehr Kraft bei dem Aufbruchsversuch aufgebracht wird, umso mehr verkantet der T- Stempel 40 in der Führung 51.

Die Fign. 12 bis 14 zeigen ein weiteres Ausführungsbeispiel der Erfindung. Auch hierbei hat die Baugruppe 1 einen sich an den Abstand der Falze 2, 3 anpassbaren Aufbau, wobei hierzu allerdings ein weiteres rahmen- oder flügelseitiges Bauteil vorgesehen ist. Die Baugruppe 1 umfasst daher einen flügelseitigen Anschlag 60 und einen rahmenseitigen Block 61, welche zusammen die Baugruppe 1 bilden. Der Block 61 besteht ausweislich den Fign. 13 und 14 aus einer Grundplatte 62 und einer Achse 63, auf der mehrere Platten 64 unabhängig voneinander drehbar geschichtet sind. Jeder Platte 64 ist ein Federarm 65 eines rechenartigen Federelements 66 zugeordnet. Die Lagerung der Platten 64 ist so ausgelegt, dass die Platten 64 einen zur Achse 63 exzentrisch verlaufende Außenradius 67 haben, der in eine exzentrische Krafteinleitung durch den jeweiligen Federarm 65 ermöglicht. Gleichzeitig ist auch eine dem Anschlag 60 zugewandte Außenkante mit einem großzügigen Radius 68 versehen.

Aufgrund dieser Ausgestaltung ergibt sich folgende Wirkungsweise: Der Anschlag 60 ist so bemessen, dass dessen vertikale Abmessung einer Teilhöhe des Falzluftabstandes entspricht und dabei ausgehend von einem Idealabstand die Abmessung der Grundplatte 62 dergestalt berücksichtigt, dass der Anschlag 60 an den Platten 64 anstößt. Der Anschlag 60 kann an einem Treibstangenbauteil montiert sein, welches in der Beschlagnut 59 angebracht ist. Es kann aber auch vorgesehen werden, dass die Grundplatte 62 am Treibstangenbeschlagteil befestigt wird und der Anschlag 60 ein ohnehin am Blendrahmen 4 vorzusehendes Beschlagteil, z.B. in Form eines Riegeleingriffs, ist. Wird der Flügelrahmen 5 geschlossen, stößt der Anschlag 60 an eine oder mehrere der Platten 64 an. Die Platten 64 werden unter spannen des ihnen zugeordneten Federarms 65 ausgelenkt und verschwenken in eine um 90° zur Ausgangslage gerichtete Passiv-Lage. Der Anschlag 60 ist nun mit seiner parallel zur Falzfläche verlaufenden Fläche 69 nur noch gering von einer sich in Ausgangslage befindlichen Platte 64 beabstandet. Wird der Flügel nun durch Krafteinwirkung verschoben, stößt der Anschlag 60 auf die Planfläche 70 der obersten Platte 64 und stützt den Flügelrahmen 5 dadurch gegen eine weitere Verlagerung ab. Wird nun eine entgegengesetzt gerichtete Kraft aufgebracht, dann beabstandet sich der Anschlag 60 von der Planfläche 70 und beim Überschreiten eines Abstandes von der Planfläche 70, der größer ist als die vertikale Abmessung einer zuvor in die Passiv-Lage gedrängten Platte 64 verliert der Anschlag 60 den Kontakt zu deren Randkante und die Platte 64 schwenkt durch den zugeordneten Federarm 65 aus ihrer Passiv-Lage zurück in Ihre Ausgangslage. Dadurch ist die wirksame Erstreckung der Baugruppe 1 um das vertikale Maß der Platte 64 vergrößert und der Spielraum für weitere Verschiebungen unter Krafteinwirkung verkleinert.

Eine Befestigung am Flügelrahmen 5 bringt dann Vorteile, wenn die Baugruppe 1 an einem unteren horizontalen Fenster- oder Türschenkel angebracht werden soll, da die Baugruppe 1 dadurch vor Schmutz besser geschützt ist. Am oberen Rahmenholm hat sich hingegen eine Montage am Blendrahmen 4 bewährt. Auch hier wird die einbruchhemmende Wirkung durch die Anbringung an einander gegenüberliegenden Fenster- oder Türholmen verbessert. Allerdings wird die Sicherheit des Fensters oder der Tür bereits dadurch verbessert, dass einseitig die Baugruppe 1 vorgesehen wird und gegenüberliegend eine starre Falzluftbegrenzung angebracht ist.

Die Fign. 15 bis 18 zeigen ein weiteres Ausführungsbeispiel der Erfindung. Hierbei besteht die Baugruppe 1 wieder aus zwei miteinander wirkenden Keilen 71, 77. Einer der Keile 71 ist quer zum Falz an einer Basis 72 verschieblich gelagert. Dazu ist die Basis 72 rahmenartig ausgeformt und hat einen T-förmigen Umriss, der durch zwei Befestigungsohren 73 begründet ist. In das Fenster 84 taucht der Keil 71 ein und untergreift mit Flügeln 74 zwei Randleisten 75, wodurch eine Führung des Keils 71 gebildet ist. An dem Keil 71 greifen Federn 76 an und beaufschlagen den Keil 71 mit einer in die Verschlussrichtung 49 weisenden Kraftkomponente. Am Falz 3 des Flügelrahmens 5 oder dem Falz 2 des Blendrahmens 4 ist dem Keil 71 ein zweiter Keil 77 zugeordnet, der ortsfest am Blendrahmen 4 angebracht ist, wenn der Keil 71 mit der Basis 72 dem Flügelrahmen 5 zugeordnet ist. Bei einer Befestigung der Basis 72 am Blendrahmen 4 ist der Keil 77 am Flügelrahmen 5 befestigt. Die Keile 71, 77 sind so angeordnet, dass ihre Keilflächen 78, 79 beim Schließen des Flügelrahmens 5 aneinander anstoßen. Die Keile 71, 77 sind entlang der Keilflächen 78, 79 mit einer treppenstufenartigen Kontur versehen.

Beim Schließen des Flügelrahmens 5 stoßen die senkrechten Abschnitte 80, 81 der Keilflächen 78, 79 aneinander, so dass der Keil 71 in Verschlussrichtung 49 entlang der Basis 72 quer zur Falz 2, 3 verschoben wird. Je nach Abstand der Falze 2, 3 bleiben die horizontalen Stufenabschnitte 82, 83 geringfügig und maximal um etwas weniger als eine Stufenhöhe beabstandet. Kommt es zu einem Einbruchsversuch, dann stoßen die horizontalen Stufenabschnitte 82, 83 aufeinander und verhindern eine weitere Verlagerung des Flügelrahmens 5 relativ zum Blendrahmen 4. Wird im Weiteren versucht, eine entgegengesetzte Flügelbewegung zu erreichen, gleiten die senkrechten Abschnitte 80, 81 aneinander vorbei und der Keil 71 nimmt ggfs. eine neue Lage relativ zum Keil 77 ein, wenn der durch das Einbruchswerkzeug verursachte Abstand die Höhe der aneinander liegenden Stufen überschreitet.

Die wirksame Erstreckung dieses Ausführungsbeispiels ergibt sich somit aus der jeweiligen Höhe der aufeinanderliegenden Keile 71, 77. Bei diesem, wie auch allen anderen Ausführungsbeispielen ist eine Anordnung vorteilhaft, die paarweise gegenüberliegende Flügel- und/oder Rahmenholme umfasst. Zweckmäßig sind die Baugruppen 1 auch im Bereich der Flügelrahmen- bzw. Blendrahmenecken angeordnet, so dass auftretende Kräfte entlang der senkrechten und waagerechten Holme abgeleitet werden können.

Alle vorstehend beschriebenen Ausführungsbeispiele lassen sich unabhängig vom Verriegelungsbeschlag einsetzen und sind auch einfach nachzurüsten.

### Bezugszeichenliste

- 1: Baugruppe
- 2: Falz
- 3: Falz
- 4: Blendrahmen
- 5: Flügelrahmen
- 6: Falzluftbereich
- 9: Platte
- 10: Keil
- 11: Keil
- 12: Rampe
- 13: Ebene
- 14: Ebene
- 15: Ebene
- 16: Abschnitt
- 17: Bereich
- 18: Kulisse
- 19: Endabschnitt
- 20: Zapfen
- 21: Zapfen
- 22: Geradliniger Kulissenverlauf
- 23: Rücken
- 24: Unterseite
- 25: Zahnung
- 26: Zahnung
- 27: Feder
- 28: Spitze
- 29: Keilrücken
- 30: Spitze
- 31: Keilrücken
- 32: Stift
- 35: Erstreckung
- 40: T-Stempel
- 41: Führung
- 42: Grundkörpers
- 43: Kopffläche
- 44: Kopffläche
- 45: T-Schenkel
- 46: Öffnungsrichtung
- 47: Horizontale
- 48: Winkel
- 49: Verschlussrichtung
- 50: Ende
- 51: Führung
- 52: Feder
- 53: Platte
- 54: T-Platte
- 55: Steg
- 56: Verstärkungssteg
- 57: Kanal
- 58: T-Schenkel
- 59: Beschlagnut
- 60: Anschlag
- 61: Block
- 62: Grundplatte
- 63: Achse
- 64: Platte
- 65: Federarm
- 66: Federelements
- 67: Außenradius
- 68: Radius
- 69: Fläche
- 70: Planfläche
- 71: Keil
- 72: Basis
- 73: Befestigungsohr
- 74: Flügel
- 75: Randleiste
- 76: Feder
- 77: Keil
- 78: Keilfläche
- 79: Keilfläche
- 80: Abschnitt
- 81: Abschnitt
- 82: Stufenabschnitt
- 83: Stufenabschnitt

## Patentansprüche

1. Kombination aus Flügelrahmen (5) und Blendrahmen (4) eines Fensters/einer Tür mit einem zwischen den Falzen (2, 3) liegenden Falzluftbereich (6) und einem am Flügelrahmen (5) oder am Blendrahmen (6) angeordnetem Beschlag zur Verriegelung des Flügels im Rahmen,
**dadurch gekennzeichnet,**
**dass** im Falzluftbereich (6) zwischen Flügelrahmen (5) und Blendrahmen (4) zumindest eine Baugruppe (1) vorgesehen ist, welches sich infolge einer Verlagerung des Flügelrahmens (5) und Vergrößerung des Falzluftbereiches (6) in seiner wirksamen Erstreckung (35) zwischen den Falzen (2, 3) an deren Abstand selbstständig anpasst und in seiner wirksamen Erstreckung gegen ein Zurückdrücken gesperrt ist.

2. Kombination nach Anspruch 1,
**dadurch gekennzeichnet,**
**dass** die Baugruppe (1) ein Paar von Keilen (10, 11) umfasst, die am Blendrahmen (4) oder am Flügelrahmen (5) unabhängig vom Beschlag angeordnet sind, und durch eine Kraftspeichereinrichtung aus einer ersten Lage, in der die Verschlusskeile mit ihren Spitzen (28, 30) aneinander stehen in eine Lage kraftbeaufschlagt sind, in der die Spitzen (28, 30) und der Rücken (31, 29) der Keile (10, 11) aneinander liegen und die Keile (10, 11) durch eine Fixierung in der ersten Lage gehalten sind, die bei Verlagerung des Flügelrahmen (5) zum Blendrahmen (4) aufgehoben wird.

3. Kombination nach Anspruch 1,
**dadurch gekennzeichnet,**
**dass** die Baugruppe (1) mehreren entlang einer annähernd senkrecht zu einem Falz (2, 3) verlaufenden schwenkbar gelagerten planparallelen Platten (64) umfasst, die jeweils mit einem Kraftspeicher (65) beaufschlagt sind und geschichtet zusammen mit einem am gegenüberliegenden Falz (3, 2) angebrachten Block (61) die Erstreckung (35) haben.

4. Kombination nach Anspruch 3,
**dadurch gekennzeichnet,**
**dass** die Platten (64) beim Schließen des Flügelrahmens (5) von einem am Flügelrahmen (5) oder Blendrahmen (4) angeordneten Block (61) teilweise in eine Passiv-Lage gedrängt werden.

5. Kombination nach Anspruch 1,
**dadurch gekennzeichnet,**
**dass** die Baugruppe (1) einen in Richtung des gegenüberliegenden Falzes (2 oder 3) verschiebbaren und kraftbeaufschlagten T-Stempel (40) umfasst, der in einer Führung eines Grundkörpers (42) spielarm gelagert ist und der eine quer zu seiner Führung (41) verlaufende geneigte asymetrische Kopffläche (43, 44) besitzt, deren kürzerer T-Schenkel (45) in Öffnungsrichtung (46) weist.

6. Kombination nach Anspruch 5,
**dadurch gekennzeichnet,**
**dass** die Führung des T-Stempels (40) rechteckig ausgeführt ist.

7. Kombination nach Anspruch 1,
**dadurch gekennzeichnet,**
**dass** die Baugruppe (1) einen am Blendrahmen (4) und einen am Flügelrahmen (5) gelagerten Keil (71, 77) umfasst und zumindest ein Keil (71) quer zum Falz (2 oder 3) beweglich ist und die Keile (71, 77) mit in Schließrichtung abfallenden Keilflächen (78, 79) versehen sind.

8. Kombination nach Anspruch 7,
**dadurch gekennzeichnet,**
**dass** die Keilflächen (78, 79) treppenstufenartig geformt sind.

## Claims

1. Combination of leaf/sash frame (5) and casing frame (4) of a window/door, having a rebate clearance region (6) situated between the rebates (2, 3) and having a fitting arranged on the leaf/sash frame (6) and intended for locking the leaf/sash in the frame,
**characterized in that**
at least one assembly (1) is provided in the rebate clearance region (6) between the leaf/sash frame (5) and the casing frame (4), which, as a result of a displacement of the leaf/sash frame (5) and an increase of the rebate clearance region (6) in its active extent (35) between the rebates (2, 3), automatically adapts to the spacing of the latter, and in blocked in its active extent against being pushed back.

2. Combination according to claim 1,
**characterized in that**
the assembly (1) comprises a pair of wedge-shaped elements (10, 11), which are arranged at the casing frame (4) or at the leaf/sash frame (5) independently of the fitting, and, by means of an energy storage device, are subjected to force out of a first position, in which the locking wedge-shaped elements are positioned with their tips (28, 30) in contact with one another into a position in which the tips (28, 30) and the backs (31, 29) of the wedge-shaped elements (10, 11) lie on one another, and the wedge-shaped elements (10, 11) are held by a fixing arrangement in the first position, which is raised at the displacement of the leaf/sash frame (5) to the casing frame (4).

3. Combination according to claim 1,
**characterized in that**
the assembly (1) comprises a plurality of plane-parallel plates (64), mounted such as to pivot along a plane running approximately perpendicular to a rebate (2, 3), which in each case are subjected to force by means of an energy storage device (65) and, layered together with a block (61) located at the opposite rebate (2, 3), have the extent (35).

4. Combination according to claim 3,
**characterized in that**
at the closing of the leaf/sash frame (5), the plates (64) are pressed by means of a block (61) arranged at the leaf/sash frame (5) partially into a passive position.

5. Combination according to claim 1,
**characterized in that**
the assembly (1) comprises a T-punch (40), which is subjected to force and can be displaced in the direction of the opposite rebate (2 or 3), which is mounted with little play in an inclined guide element of a base body (42), and which has an asymmetric head surface (43, 44) running transversely to its guide element (41), of which the shorter T-limb (45) points in the opening direction.

6. Combination according to claim 5,
**characterized in that**
the guide element of the T-punch (40) is configured as rectangular.

7. Combination according to claim 1,
**characterized in that**
the assembly (1) comprises a wedge-shaped element (71, 77) mounted at the casing frame (4) and at the leaf/sash frame (5), and at least one wedge-shaped element (71) can be moved transversely to the rebate (2 or 3), and the wedge-shaped elements are provided with wedge surfaces (78, 79) descending in the closure direction.

8. Combination according to claim 7,
**characterized in that**
the wedge surfaces (78, 79) are shaped in the form of stairway steps.

## Revendications

1. Combinaison d'un cadre de battant (5) et d'un cadre dormant (4) d'une fenêtre / d'une porte avec une zone d'aération de feuillure (6), située entre les feuillures (2, 3) et une ferrure, disposée sur le cadre de battant (5) ou sur le cadre dormant (6) pour le verrouillage du battant dans le cadre,
**caractérisée en ce que**
dans la zone d'aération de feuillure (6), entre le cadre de battant (5) et le cadre dormant (4) est prévu au moins un groupe de composants (1), qui, à la suite d'un déplacement du cadre de battant (5) et un agrandissement de la zone d'aération de feuillure (6), par extension efficace (35) entre les feuillures (2, 3), s'adapte automatiquement à leur intervalle et bloque par extension efficace un retour en arrière.

2. Combinaison selon la revendication 1,
**caractérisée en ce que**
le groupe de composants (1) comprend un couple de cales (10, 11), qui sont disposées sur le cadre dormant (4) ou sur le cadre de battant (5), indépendamment de la ferrure, et, par un dispositif d'accumulation de force, passent d'une première position, dans laquelle les cales de fermeture sont l'une à côté de l'autre avec leurs pointes (28, 30) à une position, dans laquelle les pointes (28, 30) et le dos (31, 29) des cales (10, 11) sont les uns à côté des autres, et les cales (10, 11), sont maintenues fixées dans la première position, qui est annulée lors d'un déplacement du cadre de battant (5) par rapport au cadre dormant (4).

3. Combinaison selon la revendication 1,
**caractérisée en ce que**
le groupe de composants (1) comprend plusieurs plaques (64), qui, montées en pivotement, le long d'un plan parallèle, s'étendant à peu près perpendiculairement par rapport à une feuillure (2, 3), sont chacune soumises à l'action d'un accumulateur de force (65) et, empilées, présentent ensemble avec un bloc (61), disposé sur la feuillure opposée (3, 2), l'extension (35).

4. Combinaison selon la revendication 3,
**caractérisée en ce que**
les plaques (64) lors de la fermeture du cadre de battant (5) sont contraintes dans une position passive par un bloc (61), qui est disposé sur le cadre de battant (5) ou le cadre dormant (4).

5. Combinaison selon la revendication 1,
**caractérisée en ce que**
le groupe de composants (1) comprend un organe de tamponnage en T (40) pouvant être déplacé en direction de la feuillure (2 ou 3) opposée et étant sollicité par une force, lequel est monté, avec peu de jeu, dans un guidage d'un corps de base (42) et est doté d'une face de tête (43, 44) asymétrique, inclinée transversalement par rapport à un guidage (41), sachant que sa branche de T la plus courte (45) est orientée dans la direction d'ouverture (46).

6. Combinaison selon la revendication 5,
**caractérisée en ce que**
le guidage de l'organe de tamponnage en T (40) est de conception rectangulaire.

7. Combinaison selon la revendication 1,
**caractérisée en ce que**
le groupe de composants (1) comprend une cale (71, 77), qui est montée sur le cadre dormant (4) et sur le cadre de battant (5), et qu'au moins une cale (71) est déplaçable transversalement par rapport à la feuillure (2 ou 3) et que les cales (71, 77) sont pourvues de surfaces de cale (78, 79) en pente descendante dans la direction de fermeture.

8. Combinaison selon la revendication 7,
**caractérisée en ce que**
les surfaces de la cale (78, 79) sont formées à la manière de marches d'escalier.
